# EUROPÄISCHE PATENTSCHRIFT

(11) **EP 1 795 719 B1**
(45) Veröffentlichungstag und Bekanntmachung des Hinweises auf die Patenterteilung: **24.02.2010**
(21) Anmeldenummer: 06122630.4
(22) Anmeldetag: 20.10.2006
(51) Int. Cl.: F01N 1/00, F01N 1/24, F01N 13/18

(54) **Schalldämpfer für eine Abgasanlage**
Silencer for an exhaust gas system
Silencieux pour un système d'échappement

(30) Priorität: 02.11.2005 DE 102005052619
(43) Veröffentlichungstag der Anmeldung: 13.06.2007
(73) Patentinhaber: J. Eberspächer GmbH & Co. KG, 73730 Esslingen (DE)
(72) Erfinder: KRÜGER, Jan, Dr., 73730 Esslingen (DE); HILDEBRAND, Joachim, Dr., 73773, Aichwald (DE); ACKERMANN, Dieter, 73733, Esslingen (DE)
(74) Vertreter: Bongen, Renaud & Partner

(56) Entgegenhaltungen:
- EP-A- 1 548 701
- EP-A- 1 748 164
- WO-A1-2005/005800
- FR-A- 875 081
- FR-A- 1 249 708
- FR-A- 2 867 234
- JP-A- 58 093 919
- JP-A- 58 093 922

## Beschreibung

Die vorliegende Erfindung betrifft einen Schalldämpfer für eine Abgasanlage einer Brennkraftmaschine, insbesondere in einem Kraftfahrzeug, mit den Merkmalen des Oberbegriffs des Anspruchs 1. Die Erfindung betrifft außerdem eine mit einem derartigen Schalldämpfer ausgestattete Abgasanlage.

Bei zweiflutigen Abgasanlagen, also bei Abgasanlagen, die zwei parallel von Abgas durchströmbare Abgasstränge aufweisen, ist es üblich, etwa auf halber Strecke zwischen der Brennkraftmaschine und in der Umgebung mündenden Endrohren einen Schalldämpfer anzuordnen, der beiden Abgassträngen gemeinsam zugeordnet ist und der üblicherweise als Mittelschalldämpfer bezeichnet wird. Sofern die Abgasanlage zusammen mit der Brennkraftmaschine in einem Kraftfahrzeug untergebracht ist, können die beiden Abgasstränge bei frontseitig angeordneter Brennkraftmaschine entlang des Unterbodens des Fahrzeugs in einer Art Tunnel verlegt sein, der nach unten offen sein kann. Die Dimensionierung dieses Tunnels muss dabei so gewählt werden, dass eine kritische thermische Belastung der Tunnelwände vermieden werden kann. Gleichzeitig wird versucht, den Tunnel so klein wie möglich zu dimensionieren, um dadurch Beeinträchtigungen im Innenraum des Fahrzeugs zu minimieren. Bauraumprobleme können beispielsweise dann entstehen, wenn die zweiflutige Abgasanlage im Bereich des Tunnels mit einem Schalldämpfer versehen werden muss. Zum bekannten Stand der Technik wird auf die JP58093922 verwiesen.

Ein herkömmlicher Schalldämpfer, der in zwei parallel verlaufende Abgasstränge gemeinsam eingebunden ist, umfasst üblicherweise ein Gehäuse mit zwei Stirnseitenwänden, die sich in der Längsrichtung der Abgasstränge gegenüberliegen. Dabei sind die beiden Abgasstränge in die eine Stirnseitenwand hineingeführt und aus der anderen Stirnseitenwand herausgeführt. Ein Mantel des Gehäuses umschließt in Umfangsrichtung die beiden Stirnseitenwände und somit die beiden Abgasstränge soweit diese im Inneren des Gehäuses weitergeführt sind. In jedem Fall ragt der Querschnitt des Gehäuses bezüglich der Längsrichtung der Abgasstränge in jeder Radialrichtung über die einzelnen Querschnitte der Abgasstränge vor. Um einen derartigen Schalldämpfer im Tunnel unterbringen zu können, muss dieser im Bereich des Schalldämpfers entsprechend vergrößert werden. Eine derartige lokale Vergrößerung des Tunnels führt zu einer unerwünschten Beeinträchtigung des Fahrzeuginnenraums und ist außerdem mit einem erhöhten Fertigungsaufwand verbunden.

Aus der EP 1 748 164 A1 ist ein Schalldämpfer bekannt, der zwei abgasführende Rohre aufweist sowie ein Gehäuse, das einen zwischen den Rohren angeordneten Dämpferraum enthält und das zwei Längsseitenwände besitzt, die jeweils durch einen für Luftschall durchlässigen Wandabschnitt eines der Rohre gebildet sind.

Die vorliegende Erfindung beschäftigt sich mit dem Problem, für einen Schalldämpfer der eingangs genannten Art eine verbesserte Ausführungsform anzugeben, die sich insbesondere durch eine einfache Herstellbarkeit und vorzugsweise durch eine kompakte Bauweise und somit durch einen reduzierten Bauraumbedarf im Hinblick auf die Unterbringung in einem Tunnel auszeichnet.

Dieses Problem wird erfindungsgemäß durch die Gegenstände der unabhängigen Ansprüche gelöst. Vorteilhafte Ausführungsformen sind Gegenstand der abhängigen Ansprüche.

Die Erfindung beruht auf dem allgemeinen Gedanken, zwei von Abgas durchströmbare Rohre, an die die Abgasstränge anschließbar sind oder die durch Längsabschnitte der Abgasstränge gebildet sind, so in das Gehäuse des Schalldämpfers zu integrieren, dass sie zwei außenliegende Längsseitenwände des Gehäuses bilden. Auf diese Weise ist der Schalldämpfer im Bereich dieser Längsseitenwände durch die genannten Rohre begrenzt, so dass das Gehäuse jedenfalls zwischen den beiden Rohren und somit zwischen den beiden Abgassträngen angeordnet ist. In einer Ebene, in der die beiden Rohre, respektive die beiden Abgasstränge verlaufen, benötigt der Schalldämpfer somit nicht mehr Bauraum als die beiden Rohre ohne das Gehäuse bzw. die beiden Abgasstränge ohne den Schalldämpfer ohnehin benötigen. Für den Einbau der Abgasanlage in ein Fahrzeug bedeutet dies, dass ein Tunnel zur Unterbringung der Abgasstränge im Bereich des Schalldämpfers innerhalb besagter Ebene nicht verbreitert werden muss. Die Beeinträchtigung des Fahrzeuginnenraums wird dadurch reduziert. Gleichzeitig werden die Kosten für die Herstellung des Tunnels gesenkt.

Erfindungsgemäß ist zumindest eines der Rohre mittels einer den die jeweilige Längsseitenwand bildenden Wandabschnitt vollständig umschließenden Schweißnaht am Gehäuse befestigt. Durch diese Bauweise wird mit der Befestigung zwischen Rohr und Gehäuse gleichzeitig eine Abdichtung nach außen erzielt. Dies führt zu einer Kostensenkung bei der Herstellung des Schalldämpfers.

Um den erfindungsgemäßen Schalldämpfer mit einem Dämpferraum zu versehen, dessen Volumen gleich groß ist wie das Volumen eines herkömmlichen Mittelschalldämpfers, muss der erfindungsgemäße Schalldämpfer entsprechend in Längsrichtung der Rohre bzw. der Abgasstränge verlängert werden. Dies ist jedoch für die Unterbringung des Schalldämpfers im Tunnel unproblematisch.

Bei einer vorteilhaften Weiterbildung kann das Gehäuse so ausgestaltet sein, dass es in einer Blickrichtung, die von dem einen Rohr zum anderen Rohr orientiert ist, innerhalb einer Außenkontur zumindest eines der Rohre liegt oder maximal um 20% über diese Außenkontur vorsteht. Diese Bauweise hat zur Folge, dass der Schalldämpfer quer zur Längsrichtung der Rohre bzw. Abgasstränge und quer zur genannten Blickrichtung nicht oder nur geringfügig mehr Bauraum benötigt als die Rohre ohne das Gehäuse bzw. als die Abgasstränge ohne den Schalldämpfer. Für den Einbau der Abgasanlage in das Fahrzeug bedeutet dies, dass der Tunnel auch in dieser Richtung nicht oder nur geringfügig vergrößert werden muss. Dementsprechend reduzieren sich die Herstellungskosten des Tunnels und die Beeinträchtigungen des Fahrzeuginnenraums.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Es zeigen, jeweils schematisch,
- Fig. 1: eine stark vereinfachte Prinzipdarstellung einer Abgasanlage,
- Fig. 2: eine perspektivische Ansicht eines Schalldämpfers,
- Fig. 3: eine stark vereinfachte Schnittansicht des Schalldämpfers entsprechend Schnittlinien III in Fig. 1,
- Fig. 4: eine Ansicht wie in Fig. 2, jedoch bei einer anderen Ausführungsform,
- Fig. 5a bis 5c: vereinfachte Schnittansichten des Schalldämpfers entsprechend Schnittlinien V in Fig. 1, bei unterschiedlichen Ausführungsformen.

Entsprechend Fig. 1 umfasst eine Abgasanlage 1 zwei Abgasstränge 2, 3, mit deren Hilfe Abgase von einer Brennkraftmaschine 4 in eine Umgebung der Brennkraftmaschine 4 bzw. eines damit ausgestatteten Fahrzeugs abgeführt werden. Hierzu sind die beiden Abgasstränge 2, 3 parallel von den im Betrieb der Brennkraftmaschine 4 gebildeten Abgasen durchströmbar. Erfindungsgemäß ist in die beiden Abgasstränge 2, 3 gemeinsam ein Schalldämpfer 5 eingebunden, der dazu dient, die Akustik der Abgasanlage 1 zu beeinflussen. Der Schalldämpfer 5 weist zwei abgasführende Rohre, nämlich ein erstes Rohr 6 und ein zweites Rohr 7 auf.

Fig. 1 zeigt eine Ausführungsform mit Integralbauweise. Der Schalldämpfer 5 ist dabei in die Abgasanlage 1 integriert, derart, dass das erste Rohr 6 durch einen Längsabschnitt des ersten Abgasstrangs 2 gebildet ist, während das zweite Rohr 7 durch einen Längsabschnitt des zweiten Abgasstrangs 3 gebildet ist. Im Unterschied dazu zeigen die Fig. 2 und 4 zwei Ausführungsformen, bei denen die Rohre 6, 7 bezüglich der Abgasstränge 2, 3 separate Bauteile bilden, an die die Abgasstränge 2, 3 anschließbar sind. Im montierten Zustand ist dabei der erste Abgasstrang 2 an das erste Rohr 6 angeschlossen, während der zweite Abgasstrang 3 an das zweite Rohr 7 angeschlossen ist. Die Darstellungen der Fig. 3 und 5 beziehen sich zwar auf die integrale Bauweise aus Fig. 1, sind jedoch ohne weiteres auf die Ausführungsformen mit separaten Rohren 6, 7 übertragbar, so dass auch dort die Bezugszeichen für die Abgasstränge 2, 3 zu finden sind.

Der Schalldämpfer 5 weist außerdem ein Gehäuse 8 auf, das einen Dämpferraum 9 enthält. Dieser Dämpferraum 9 ist dabei zwischen den beiden Rohren 6, 7 angeordnet. Der Dämpferraum 9 kann zumindest teilweise mit einem hier nicht gezeigten Dämpfermaterial gefüllt sein, das für Luftschall absorbierend wirkt.

Das Gehäuse 8 weist zwei Längsseitenwände 10, 11 auf, die sich in der im Bereich des Schalldämpfers 5 vorherrschenden Längsrichtung der Rohre 6, 7 bzw. der Abgasstränge 2, 3 erstrecken. Diese Längsseitenwände 10, 11 des Gehäuses 8 sind erfindungsgemäß durch nicht separat bezeichnete Wandabschnitte der beiden Rohre 6, 7 gebildet. Da besagte Wandabschnitte die Längsseitenwände 10, 11 bilden, werden diese Wandabschnitte im folgenden ebenfalls mit 10 bzw. 11 bezeichnet. Diese Wandabschnitte 10, 11 sind für Luftschall durchlässig ausgestaltet, so dass der in den Abgassträngen 2, 3 transportierte Luftschall durch die Wandabschnitte 10, 11 in den Dämpferraum 9 eintreten kann, um dort auf geeignete Weise, z.B. mittels Dämpfermaterials, bedämpft zu werden. Durch diese Bauweise bilden die beiden Rohre 6, 7 die seitliche Begrenzung des Gehäuses 8 bzw. des Schalldämpfers 5 im Bereich der Längsseitenwände 10, 11.

Bei den hier gezeigten Ausführungsformen sind beide Rohre 6, 7 zumindest in einem dem Gehäuse 8 zugeordneten Längsabschnitt mit einem geradlinigen Verlauf ausgestattet. Ein derartiger geradliniger Verlauf vereinfacht die Herstellung des Schalldämpfers 5. Bei den Ausführungsformen der Fig. 1 und 2 sind die Rohre 6, 7 außerdem so angeordnet, dass sie zumindest im Bereich des Gehäuses 8 parallel zu einander verlaufen. Auch hierdurch lässt sich eine Vereinfachung der Montage des Schalldämpfers 5 erreichen. Im Unterschied dazu sind bei der in Fig. 4 gezeigten Ausführungsformen die geradlinigen Rohre 6, 7 zueinander geneigt angeordnet, und zwar insbesondere so, dass sich ihre Längsrichtungen schneiden. Eine derartige Ausführungsform kann für bestimmte Einbausituationen vorteilhaft sein.

Entsprechend Fig. 3 ist eine Breite 12 des Schalldämpfers 5 durch den an voneinander abgewandten außenliegenden Längsseiten gemessen Abstand der beiden Rohre 6, 7 bestimmt. Das bedeutet, dass der Schalldämpfer 5 in dieser Breitenrichtung, die in einer Ebene liegt, in der die beiden Rohre 6, 7 liegen, nicht über die Außenkontur der Rohre 6, 7 vorsteht. In der Breitenrichtung hat der Schalldämpfer 5 somit denselben Raumbedarf wie die beiden Rohre 6, 7 ohne das Gehäuse 8, also letztlich denselben Raumbedarf wie die beiden Abgasstränge 2, 3 ohne den Schalldämpfer 5.

In Fig. 3 ist durch einen Pfeil eine Blickrichtung 13 symbolisiert, die von dem einen Rohr, hier vom zweiten Rohr 7 zum anderen Rohr, hier zum ersten Rohr 6 orientiert ist. In dieser Blickrichtung 13 besitzen die beiden Rohre 6, 7 eine Au-βenkontur 14, die durch strichpunktierte Linien angedeutet ist. Im vorliegenden, bevorzugten Ausführungsbeispiel sind die beiden Rohre 6, 7 mit gleichen Querschnitten ausgestaltet, was jedoch nicht zwingend sein muss.

Gemäß der in Fig. 3 gezeigten vorteilhaften Ausführungsform liegt das Gehäuse 8 in besagter Blickrichtung 13 innerhalb der Außenkontur 14 der Rohre 6, 7. Im vorliegenden Fall ist ein äußerer Abstand 15 zwischen einer Oberseite 16 und einer Unterseite 17 des Gehäuses 8 etwa gleich groß wie ein Außendurchmesser 18 des ersten Rohrs 6 bzw. des zweiten Rohrs 7. Bei dieser Bauweise hat der Schalldämpfer 5 somit denselben Raumbedarf wie die beiden Rohre 6, 7 ohne das Gehäuse 8 also wie die beiden Abgasstränge 2, 3 ohne den Schalldämpfer 5.

Bei anderen Ausführungsformen kann das Gehäuse 8 in besagter Blickrichtung 13 auch über die Außenkontur 14 vorstehen, und zwar insbesondere um maximal 20%. Hierdurch ergibt sich in der Höhenrichtung des Schalldämpfers 5 nur ein geringfügig erhöhter Raumbedarf gegenüber einer Ausführungsform der Abgasanlage 1 ohne den Schalldämpfer 5.

Fig. 3 zeigt exemplarisch außerdem eine Ausführungsform mit getrennter Abgasdurchleitung durch den Schalldämpfer 5. Hierzu enthält das Gehäuse 8 eine Trennwand 19, die nicht zwingend mittig im Dämpferraum 9 angeordnet sein muss. Die Trennwand 19 unterteilt den Dämpferraum 9 in zwei gasdicht voneinander getrennte Teilräume 20, 21. Der eine Teilraum 20 kommuniziert mit dem ersten Rohr 6, während der andere Teilraum 21 mit dem zweiten Rohr 7 kommuniziert.

Wie bereits weiter oben erwähnt sind die Wandabschnitte 10, 11 der Rohre 6, 7, welche die Längsseitenwände 10, 11 des Gehäuses 8 bilden, für Luftschall durchlässig ausgestaltet. Diese Luftschalldurchlässigkeit wird beispielsweise dadurch erreicht, dass der jeweilige Wandabschnitt 10 bzw. 11 entsprechend Fig. 5a perforiert ist, also mit einer Perforation 22 versehen ist. Gemäß Fig. 5b kann die Luftschalldurchlässigkeit des Wandabschnitts 10, 11 auch durch eine einzige, fensterartige Öffnung 23 realisiert sein oder wie bei der Ausführungsform gemäß Fig. 5c durch mehrere Öffnungen 24.

Entsprechend den Fig. 5a bis 5c kann das Gehäuse 8 einen Gehäusekörper 25 aufweisen, der zwei Stirnseitenwände 26, 27, eine Oberseitenwand 28 und eine Unterseitenwand 29 aufweist. Die Betriffe "oben" und "unten" beziehen sich auf die Darstellungen, können sich insbesondere auch auf die Einbausituation beziehen. Die Stirnseitenwände 26, 27, die Oberseitenwand 28 und die Unterseitenwand 29 sind jeweils an beiden Rohren 6, 7 befestigt. Vorzugsweise erfolgt diese Befestigung mit Hilfe einer Schweißnaht 30, die in den Fig. 2 und 4 durch eine dickere Linie angedeutet ist. Die jeweilige Schweißnaht 30 ist vorzugsweise so ausgestaltet, dass sie den jeweiligen Wandabschnitt 10, 11 vollständig umschließt. Hierdurch wird gleichzeitig eine Abdichtung des Gehäuses 8 nach außen erzielt.

Der Gehäusekörper 25 kann entsprechend der Ausführungsform gemäß Fig. 5c aus vier Einzelteilen zusammengebaut sein, nämlich je einem Bauteil für die Stirnseitenwände 26, 27, die Oberseitenwand 28 und die Unterseitenwand 29. Die einzelnen Bauteile 26 bis 29 sind über entsprechende Schweißnähte 31 aneinander gasdicht befestigt. Bevorzugt wird jedoch eine Ausführungsform wie in den Fig. 5a und 5b, bei welcher der Gehäusekörper 25 aus zwei Halbschalen 32 bzw. 33 zusammengebaut ist. Die erste Halbschale 32 weist entsprechend Fig. 5a die Oberseitenwand 28 und die eine Stirnseitenwand 26 auf. Die zweite Halbschale 33 weist die Unterseitenwand 29 und die andere Stirnseitenwand 27 auf. Im zusammengebauten Zustand sind die beiden Halbschalen 32, 33 ebenfalls mit Schweißnähten 31 aneinander gasdicht befestigt.

Bei der in Fig. 5b gezeigten Ausführungsform umfasst die erste Halbschale 32 neben der Oberseitenwand 28 von beiden Stirnseitenwänden 26, 27 jeweils einen Teilbereich. Auf entsprechende Weise ist komplementär dazu die zweite Halbschale 33 ausgestaltet, so dass diese neben der Unterseitenwand 29 die restlichen Teilbereiche der beiden Stirnseitenwände 26, 27 aufweist. Auch hier sind die beiden Halbschalen 32, 33 im zusammengebauten Zustand mittels Schweißnähten 31 gasdicht aneinander befestigt.

Bei den Ausführungsformen der Fig. 5a und 5b sind die Halbschalen 32, 33 vorzugsweise durch Umformung, insbesondere durch Tiefziehen hergestellt. Besonders vorteilhaft ist eine Ausführungsform, bei der die beiden Halbschalen 32, 33 als Gleichteile ausgestaltet sind, was die Herstellungskosten für den Schalldämpfer 5 senkt.

## Patentansprüche

1. Schalldämpfer für eine Abgasanlage (1) einer Brennkraftmaschine (4), insbesondere in einem Kraftfahrzeug,
- mit einem abgasführenden ersten Rohr (6), das an einen ersten Abgasstrang (2) der Abgasanlage (1) anschließbar ist oder einen integralen Bestandteil des ersten Abgasstrangs (2) bildet,
- mit einem abgasführenden zweiten Rohr (7), das an einen zweiten Abgasstrang (3) der Abgasanlage (1) anschließbar ist oder einen integralen Bestandteil des zweiten Abgasstrangs (3) bildet,
- mit einem Gehäuse (8), das einen zwischen den Rohren (6, 7) angeordneten Dämpferraum (9) enthält **dadurch gekennzeichnet, dass** das Gehäuse (8) zwei Längsseitenwände (10, 11) aufweist, die jeweils durch einen für Luftschall durchlässigen Wandabschnitt eines der Rohre (6, 7) gebildet sind,
und dass zumindest eines der Rohre (6, 7) mittels einer den die jeweilige Längsseitenwand (10, 11) bildenden Wandabschnitt vollständig umschließenden Schweißnaht (30) am Gehäuse (8) befestigt ist.

2. Schalldämpfer nach Anspruch 1,
**dadurch gekennzeichnet,**
**dass** das Gehäuse (8) in einer von dem einen Rohr (7) zum anderen Rohr (6) orientierten Blickrichtung (13) innerhalb einer Außenkontur (14) zumindest eines der Rohre (6, 7) liegt oder maximal um 20% über diese Außenkontur (14) vorsteht.

3. Schalldämpfer nach Anspruch 1 oder 2,
**dadurch gekennzeichnet,**
**dass** zumindest bei einem der Rohre (6, 7) der die jeweilige Längsseitenwand (10, 11) bildende Wandabschnitt perforiert ist und/oder wenigstens eine Öffnung (23, 24) aufweist.

4. Schalldämpfer nach einem der Ansprüche 1 bis 3,
**dadurch gekennzeichnet,**
**dass** das Gehäuse (8) eine Trennwand (19) enthält, die den Dämpferraum (9) in zwei gasdicht voneinander getrennte Teilräume (20, 21) unterteilt, von denen der eine mit dem einem Rohr (6, 7) kommuniziert und der andere mit dem anderen Rohr (6, 7) kommuniziert.

5. Schalldämpfer nach einem der Ansprüche 1 bis 4,
**dadurch gekennzeichnet,**
- **dass** zumindest eines der Rohre (6, 7) in einem dem Gehäuse (8) zugeordneten Längsabschnitt einen geradlinigen Verlauf aufweist, und/oder
- **dass** die Rohre (6, 7) zumindest im Bereich des Gehäuses (8) parallel zueinander verlaufen.

6. Schalldämpfer nach einem der Ansprüche 1 bis 5,
**dadurch gekennzeichnet,**
**dass** das Gehäuse (8) einen Gehäusekörper (25) aufweist, der zwei Stirnseitenwände (26, 27), eine Oberseitenwand (28) und eine Unterseitenwand (29) aufweist, die jeweils an beiden Rohren (6, 7) befestigt sind.

7. Schalldämpfer nach Anspruch 6,
**dadurch gekennzeichnet,**
**dass** der Gehäusekörper (25) aus zwei Halbschalen (32, 33) zusammengebaut ist, von denen die eine die Oberseitenwand (28) und eine der Stirnseitenwände (26, 27) oder jeweils einen Teil beider Stirnseitenwände (26, 27) aufweist und von denen die anderen die Unterseitenwand (29) und die andere Stirnseitenwand (27) oder jeweils den restlichen Teil der beiden Stirnseitenwände (26, 27) aufweist.

8. Schalldämpfer nach Anspruch 7,
**dadurch gekennzeichnet,**
**dass** die beiden Halbschalen (32, 33) als Gleichteile ausgestaltet sind.

9. Abgasanlage für eine Brennkraftmaschine (4), insbesondere in einem Kraftfahrzeug, mit zwei parallel von Abgas durchströmbaren Abgassträngen (2, 3), in die ein Schalldämpfer (5) nach einem der Ansprüche 1 bis 8 eingebunden ist.

## Claims

1. A silencer for an exhaust system (1) of a combustion engine (4), more preferably in a motor vehicle,
- with an exhaust gas-conducting first pipe (6), which can be connected to a first exhaust gas line (2) of the exhaust system (1) or forms an integral part of the first exhaust gas line (2),
- with an exhaust gas-conducting second pipe(7), which can be connected to a second exhaust gas line (3) of the exhaust system (1) or forms an integral part of the second exhaust gas line (3),
- with a housing (8), which contains a silencer chamber (9) arranged between the pipes (6, 7), **characterized in that** the housing (8) comprises two longitudinal side walls (10, 11) each of which is formed by a wall section of one of the pipes (6, 7) formed permeable to airborne sound, and **in that** at least one of the pipes (6, 7) by means of a weld seam (30) completely enclosing the wall section forming the respective longitudinal sidewall (10, 11) is fastened to the housing (8).

2. The silencer according to Claim 1, **characterized in that** the housing (8) lies in a view direction (13) orientated from the one pipe (7) to the other pipe (6) within an outer contour (14) of at least one of the pipes (6, 7) or maximally protrudes by 20% over said outer contour.

3. The silencer according to Claim 1 or two, **characterized in that** at least with one of the pipes (6, 7) the wall section forming the respective longitudinal side wall (10, 11) is perforated and/or has at least one opening (23, 24).

4. The silencer according to any one of the Claims 1 to 3, **characterized in that** the housing (8) contains a separating wall (19) which subdivides the silencer chamber (9) into two part chambers (20, 21) separated gas-tight from each other, of which the one communicates with the one pipe (6, 7) and the other one communicates with the other pipe (6, 7).

5. The silencer according to any one of the Claims 1 to 4, **characterized**
- **in that** at least one of the pipes (6, 7) in a longitudinal section associated with the housing (8) has a straight-line course, and/or
- **in that** the pipes (6, 7) at least in the region of the housing (8) run parallel to each other.

6. The silencer according to any one of the Claims 1 to 5, **characterized in that** the housing (8) comprises a housing body (25) having two face end walls (26, 27), an upper side wall (28) and a lower side wall (29), each of which is attached to both pipes (6, 7).

7. The silencer according to Claim 6, **characterized in that** the housing body (25) is assembled of two half shells (32, 33) of which the one comprises the upper side wall (28) and one of the face end walls (26, 27) or a part each of both face end walls (26, 27) and of which the others comprise the lower side wall (29) and the other face end wall (27) or the remaining part each of the two face end walls (26, 27).

8. The silencer according to Claim 7, **characterized in that** the two half shells (32, 33) are configured as identical parts.

9. An exhaust system for a combustion engine (4), more preferably in a motor vehicle, with two parallel exhaust gas lines (2, 3) through which exhaust gas can flow, in which a silencer (5) according to any one of the Claims 1 to 8 is incorporated.

## Revendications

1. Silencieux pour une installation d'échappement (1) d'un moteur à combustion interne (4), en particulier sur un véhicule automobile, comprenant
- un premier tuyau (6) véhiculant des gaz d'échappement, qui peut être raccordé à une première branche d'échappement (2) de l'installation d'échappement (1) ou forme un composant intégré de la première branche d'échappement (2),
- un second tuyau (7) véhiculant des gaz d'échappement, qui peut être raccordé à une seconde branche d'échappement (3) de l'installation d'échappement (1) ou forme un composant intégré de la seconde branche d'échappement (3),
- un carter (8), qui contient un espace amortisseur (9) disposé entre les tuyaux (6, 7), **caractérisé en ce que** le carter (8) présente deux parois latérales longitudinales (10, 11), qui sont formées chacune par une partie de paroi, perméable pour le bruit aérien, de l'un des tuyaux (6, 7),
et **en ce que** au moins l'un des tuyaux (6, 7) est fixé sur le carter (8) au moyen d'un cordon de soudure (30) entourant complément la partie de paroi formant la paroi latérale longitudinale (10, 11) respective.

2. Silencieux selon la revendication 1,
**caractérisé en ce que**
le carter (8) est disposé dans une direction de visée (13) dirigée de l'un des tuyaux (7) vers l'autre tuyau (6) à l'intérieur d'un contour extérieur (14) d'au moins l'un des tuyaux (6, 7) ou dépasse au maximum de 20 % de ce contour extérieur (14).

3. Silencieux selon la revendication 1 ou 2,
**caractérisé en ce que**
la partie de paroi formant la paroi longitudinale (10, 11) respective est perforée au moins sur l'un des tuyaux (6, 7) et/ou présente au moins une ouverture (23, 24).

4. Silencieux selon l'une quelconque des revendications 1 à 3,
**caractérisé en ce que**
le carter (8) contient une paroi de séparation (19) qui subdivise l'espace amortisseur (9) en deux espaces partiels (20, 21) séparés l'un de l'autre de façon étanche aux gaz, dont l'un communique avec l'un des tuyaux (6, 7) et l'autre avec l'autre tuyau (6, 7).

5. Silencieux selon l'une quelconque des revendications 1 à 4,
**caractérisé en ce que**
- au moins l'un des tuyaux (6, 7) présente un tracé rectiligne dans une partie longitudinale attribuée au carter (8) et/ou
- **en ce que** les tuyaux (6, 7) s'étendent parallèlement entre eux au moins la zone du carter (8).

6. Silencieux selon l'une quelconque des revendications 1 à 5,
**caractérisé en ce que**
le carter (8) présente un corps de carter (25) qui présente deux parois latérales frontales (26, 27), une paroi latérale supérieure (28) et une paroi latérale inférieure (29), qui sont fixées respectivement sur les deux tuyaux (6, 7).

7. Silencieux selon la revendication 6,
**caractérisé en ce que**
le corps de carter (25) est assemblé à partir de deux demi-coques (32, 33), dont l'une présente la paroi latérale supérieure (28) et une des parois latérales frontales (26, 27) ou respectivement une partie des deux parois latérales frontales (26, 27) et dont l'autre demi-coque présente la paroi latérale inférieure (29) et l'autre paroi latérale frontale (27) ou respectivement la partie restante des deux parois latérales frontales (26, 27).

8. Silencieux selon la revendication 7,
**caractérisé en ce que**
les deux demi-coques (32, 33) sont conçues comme des parties identiques.

9. Installation d'échappement pour un moteur à combustion interne (4), en particulier dans un véhicule automobile, comprenant deux branches d'échappement (2, 3) pouvant être traversées parallèlement par des gaz d'échappement, dans lesquelles un silencieux (5) est intégré selon l'une quelconque des revendications 1 à 8.
